# FASCICULE DE BREVET EUROPEEN

(11) **EP 0 732 066 B1**
(45) Date de publication et mention de la délivrance du brevet: **29.11.2000**
(21) Numéro de dépôt: 96420078.6
(22) Date de dépôt: 11.03.1996
(51) Int. Cl.: A43B 5/04, A43B 13/14, A63C 9/20

(54) **Ensemble chaussure-fixation-ski pour la pratique du ski de fond**
Schuh-Bindung-Schi-Kombination zur Ausübung des Schilanglaufs
Boot binding ski combination for use in cross-country skiing

(30) Priorité: 14.03.1995 FR 9503169
(43) Date de publication de la demande: 18.09.1996
(73) Titulaire: SKIS ROSSIGNOL S.A., 38500 Voiron (FR)
(72) Inventeur: Locatelli, Dominique, 38880 Autrans (FR)
(74) Mandataire: Dupuis, François

(56) Documents cités:
- WO-A-94/09660
- FR-A- 2 556 569
- FR-A- 2 565 117
- FR-A- 2 572 942
- FR-A- 2 595 951
- US-A- 4 514 916

## Description

### Domaine technique

L'invention concerne le domaine du ski de fond, et se rapporte plus précisément à la pratique du "pas de patineur", encore dénommée "skating".

### Technique antérieure

On connait aujourd'hui essentiellement deux techniques pour la pratique du ski de fond, liée chacune à la technique de progression, à savoir la technique dite du "pas alternatif"et la technique du pas de patineur.

Selon cette seconde technique, à vocation plus sportive, le skieur évolue en faisant diverger ses skis par rapport à la direction de progression, la propulsion proprement dite étant assurée par l'excercice alternatif d'impulsions transversales par le skieur sur l'un de ses skis.

Cette technique se décompose essentiellement en quatre phases successives, respectivement une première phase où le ski est en appui externe, suivie d'une phase de glisse à plat, suivie à son tour par une phase d'impulsion sur la face interne, et enfin, une phase dite "de vol" pendant laquelle le ski quitte la neige jusqu'à l'appui du mouvement suivant.

Les chaussures actuelles ont une forme la plus anatomique possible, c'est-à-dire qu'elles présentent notamment un dégagement au niveau de la voute plantaire ce qui par ailleurs, limite la masse de la chaussure.

Une telle chaussure est décrite dans le document WO-A-9409660, ayant les caractéristiques du préambule de la revendication 1.

Or, il s'avère que ce dégagement présente deux inconvénients majeurs. D'une part, il représente un évidement de la chaussure et constitue une zone de flexion de la chaussure dans le sens latéral. D'autre part et surtout, lors de l'impulsion, qui a lieu sur la carre interne, cette portion manquante diminue la surface de transmission de l'effort du pied vers le ski. La flexibilité latérale due à ce dégagement peut même provoquer une déformation, voire une rupture du collier au niveau de la maléole.

Le document FR-A-2 565 117 décrit une architecture particulière permettant la coopération de la chaussure et de la face supérieure du ski. Plus précisément, cet ensemble chaussure/ski vise à résoudre le problème de l'interpénétration du rail central du ski et de la rainure complémentaire de la chaussure formée entre deux nervures respectivement interne et externe. Ainsi, au niveau du dégagement de la voute plantaire, la nervure interne de la semelle est interrompue. La partie évidée reçoit une partie du rail central du ski formant saillie latérale. Malheureusement, dans cette architecture, la portion du dégagement de la voûte plantaire située à l'aplomb du ski n'est pas comblée et se déforme lors des impulsions, ce qui ne permet pas un rendement de poussée optimal.

Par ailleurs, le document US 4 514 916 décrit une chaussure de ski de fond cherchant à résoudre le problème de la tenue latérale de la chaussure par rapport au ski. A cet effet, la semelle de la chaussure présente une largueur accrue, notamment au niveau médian correspondant au dégagement de la voûte plantaire. Ceci permet de disposer sous la face inférieure de cette semelle, des nervures entre lesquelles peut venir se loger le ski, de façon à assurer un guidage latéral. Malheureusement, la largeur accrue de cette semelle qui dépasse nécessairement celle du ski peut provoquer des contacts avec la neige dans certaines phases d'impulsion, ce qui est inacceptable lors d'une pratique sportive du ski de fond. Par ailleurs et surtout, cette solution ne permet pas la transmission des efforts sur le ski depuis la zone du dégagement de la voûte plantaire située à l'aplomb du ski.

L'invention pallie ces inconvénients.

### Exposé de l'invention

L'objet de l'invention est de proposer un ensemble chaussure-fixation-ski permettant d'éviter la flexion latérale de la chaussure vers l'intérieur, notamment lors de l'impulsion.

L'Invention vise un ensemble chaussure-fixation-ski pour la pratique du ski de fond, comprenant:
- une fixation proprement dite, disposée sur le dessus du ski pour solidariser la chaussure au ski, au moins dans sa partie avant;
- une chaussure comportant:
   - une semelle présentant à l'avant des moyens de solidarisation à la fixation;
   - un contrefort entourant le talon et se prolongeant vers l'avant sur la face interne de la chaussure jusqu'au niveau de l'avant-pied en formant avec la semelle un dégagement concave disposé au niveau de la voute plantaire.

Il se caractérise en ce qu'il comprend également des moyens d'appui ménagés dans le dégagement concave et comblant l'espace compris entre le ski et le dégagement concave, destinés, lors de l'impulsion, à prendre appui sur le ski dans la zone disposée à l'aplomb du dégagement et à éviter la déformation latérale du contrefort au niveau du dégagement.

En d'autres termes, l'invention consiste à équiper de renforts l'espace vide correspondant à la partie interne de la voute plantaire, afin de permettre l'appui interne de tout le pied sur le ski, soit directement soit indirectement par l'intermédiaire de la fixation.

Autrement dit, l'invention permet d'assurer la continuité rigide entre le dégagement de la voûte plantaire et le ski, soit directement par contact, soit par l'intermédiaire de la fixation, et ce pour d'une part assurer la bonne transmission des efforts, et d'autre part, éviter les déformations de cette zone de la chaussure.

Les moyens permettant ce remplissage sont ménagés soit sur la chaussure, soit sur la fixation, soit sur le ski, soit encore en partie sur deux de ces éléments.

Dans le premier cas de figure, pour limiter l'augmentation de masse de la chaussure, les moyens sont constitués d'une pluralité de nervures, verticales et transversales notamment, qui sont rattachées à la chaussure au niveau du dégagement concave, qui s'étendent latéralement sensiblement jusqu'à l'aplomb de la partie haute du dégagement, et qui sont destinées à prendre appui sur le ski par leur bord inférieur, soit directement par contact, soit par l'intermédiaire de la fixation.

Dans une variante de réalisation, pour améliorer la rigidité de l'ensemble formé par les différentes nervures, ainsi que pour limiter l'accumulation de neige entre les nervures, la chaussure comporte une paroi sensiblement verticale, reliant les bords latéraux des nervures.

Dans une autre variante, pour améliorer la transmission des efforts et augmenter la surface de contact avec la fixation, les bords inférieurs des nervures sont reliés par une plaque rigide horizontale, qui transmet l'appui des nervures sur le ski, éventuellement via la fixation.

Dans une forme plus perfectionnée de l'invention, les nervures verticales sont reliées par un ensemble de nervures horizontales, aptes à améliorer la rigidité longitudinale de la chaussure. De cette manière, on solidarise les nervures entre elles ce qui augmente la rigidité de la chaussure dans le sens longitudinal. En conséquence, la chaussure à moins tendance à se cintrer lors de la propulsion, ce qui améliore l'efficacité de la poussée.

Comme on le sait, il existe des modèles de chaussures qui présentent, sous la semelle, une ou deux rainures longitudinales, respectivement interne et externe, aptes à coopérer avec des nervures complémentaires situées sur la fixation pour un bon maintien latéral.

Dans cette forme de réalisation, les moyens caractéristiques de l'Invention présentent une forme constituant un prolongement de la rainure interne.

Comme déjà dit, les moyens de rigidification peuvent faire partie de la chaussure et/ou de la fixation et/ou du ski. Dans le second cas de figure, la fixation présente un ensemble de nervures verticales et transversales, qui sont rattachées à la fixation au niveau de la zone à l'aplomb du dégagement concave et qui sont destinées à recevoir les appuis du dégagement de la chaussure par leur bord supérieur.

Pour augmenter la surface de contact et donc améliorer la transmission des efforts, les nervures sont couvertes par une surface destinée à venir au contact du dégagement pour transmettre les appuis du dégagement aux nervures.

Il est également possible de ménager les moyens d'appui directement sur le ski. Pour permettre la mise en place sur des chaussures ou des skis existants, les moyens caractéristiques peuvent être rapportés ou amovibles.

Avantageusement, pour faciliter la réalisation, les nervures sont surmoulées sur la chaussure.

Par ailleurs, pour donner des caractéristiques de masses et de rigidité intéressantes, les nervures peuvent être en un matériau différent du matériau du dégagement de la chaussure.

### Description sommaire des dessins

La manière dont l'invention peut être réalisée et les avantages qui en découlent ressortiront mieux de l'exemple de réalisation qui suit, à l'appui des figures annexées.

Les figures 1 et 2 sont des vues de coté et de dessous d'une chaussure traditionnelle, présentant un dégagement.

Les figures 3 et 4 sont des coupes transversales de la chaussure au niveau du dégagement, qui en montrent le comblement selon deux variantes de réalisation.

Les figures 5 et 6 sont des vues de coté et de dessous montrant une pluralité de nervures implantées dans le dégagement de la chaussure.

Les figures 7 et 8 sont des vues en perspective et en coupe montrant respectivement une chaussure et un ski présentant des moyens complémentaires conformes à l'invention.

La figure 9 est une vue de dessous d'une chaussure montrant les deux encoches de maintien latéral.

La figure 10 est une vue en coupe montrant, dans une forme de réalisation, la coopération de la chaussure et du ski au niveau du dégagement.

La figure 11 illustre une fixation recevant un bossage au niveau du dégagement.

Les figures 12 et 13 illustrent des variantes dans lesquelles le bossage fait partie du ski.

La figure 14 est une vue de coté montrant une chaussure dont les nervures verticales sont reliées par des nervures perpendiculaires.

### Manière de réaliser l'invention

De manière connue, les chaussures (1) traditionnelles sont composées d'une tige (2) et d'un collier (3) articulés entre eux. Le collier (3) est destiné à enserrer la partie basse de la jambe, tandis que la tige (2) reçoit le chausson englobant le pied et coopère avec la fixation (4) (voir figure 1).

Pour les aspects concernant l'invention, les tiges (2) conventionnelles comportent une semelle (5) et un contrefort latéral (6). Comme on le voit sur la vue de coté, le contrefort (6) épouse la forme de la partie interne du pied. Il part de la zone du talon (7) jusqu'à l'extrémité (8) antérieure des orteils. Dans la zone médiane, correspondant au prolongement latéral de la voute plantaire, le contrefort (6) forme un dégagement (9) en surplomb. Cette portion est particulièrement visible sur la vue de dessous (voir figure 2).

En ce qui concerne la semelle (5), il est bien connu de réaliser généralement deux encoches (10,11) ou rainures longitudinales, qui sont creusées entre trois nervures parallèles (12,13,14). Ces rainures (10,11) coopèrent avec des portions (15,16) en excroissance placées sur la fixation, afin de maintenir parallèles les axes du ski et de la chaussure lors des appuis latéraux. Ainsi qu'il apparaît sur la figure 2, sur une chaussure classique, la rainure interne (11) est interrompue au niveau du dégagement (9), ce qui diminue la surface de transmission des appuis, ainsi que la rigidité longitudinale de la chaussure.

Comme déjà dit, l'Invention consiste à équiper de renforts, l'espace formé par le dégagement (9) pour permettre une meilleure transmission des efforts lors de l'impulsion, ainsi qu'une rigidification longitudinale de la chaussure (1).

Le remplissage de cet espace peut se faire en plaçant un élément supplémentaire soit sur la chaussure (1), soit sur la fixation (4), ou encore sur les deux à la fois.

### Première forme de réalisation

Comme illustré aux figures 3 à 6, les moyens de rigidification font partie intégrante de la chaussure (1).

Le dégagement concave (9) reçoit une pluralité de nervures (20) verticales, orientées dans un plan perpendiculaire à l'axe longitudinal de la chaussure. On peut identifier trois bords (21,22,23) pour chaque nervure (20).

Le bord interne (21) est lié au dégagement (9) dont il épouse la forme galbée.

Le bord inférieur (22) est en contact avec la fixation (4). Son contour suit le contour supérieur de la fixation. Comme on le voit notamment en figure 3, le bord inférieur forme un prolongement de l'encoche (11) de la semelle (5).

Le bord latéral (23) de cette nervure (20) se situe dans le prolongement de la partie haute (24) du contrefort (6), dans une orientation quasi-verticale.

Dans une variante de réalisation (voir figure 10), on peut relier les bords latéraux (23) des nervures (20) par une surface pleine (25). Cette surface obtenue par moulage constitue un renfort contre la déformation des nervures (20) selon la direction longitudinale de la chaussure.

Dans une autre variante illustrée aux figures 4 et 9, on peut également relier les bords inférieurs (22) des nervures (20) pour former à proprement parler un prolongement de la semelle à l'aplomb du dégagement (9). Dans ce cas, les bords internes (21) des nervures sont apparents à l'intérieur de la chaussure et sont au contact du chausson (17). Avantageusement, l'encoche (11) de la semelle (5) est présente sur toute la longueur de la chaussure, ce qui améliore les appuis lors de l'impulsion. Grâce à cette disposition, on évite l'accumulation de neige entre les nervures.

Un autre problème que se propose de résoudre l'invention est d'augmenter la rigidité de la chaussure pour limiter son cintrage dans un plan transversal vertical. Dans une variante prévue à cet effet, on relie les nervures verticales (20) par un ensemble de nervures horizontales (27). (voir figure 14). Les nervures horizontales forment des axes longitudinaux qui sont maintenus parallèles grâce aux nervures principales verticales (20). Cette disposition empêche la chaussure (1) de se cambrer, ce qui améliore les sensations lors de la phase d'impulsion.

Par ailleurs, les déformations des nervures verticales sont limitées, de sorte que les appuis verticaux sont transmis sans déperditions.

Dans une variante d'exécution de cette première forme, les nervures peuvent être inclinées et non parallèles.

### Deuxième forme de réalisation

Comme déjà dit, les moyens de rigidification peuvent être solidaires de la fixation (4).

Ceux-ci adoptent une architecture semblable à celle du renfort solidaire de la chaussure, à savoir une pluralité de nervures verticales (15,16) permettant la transmission des appuis lors de l'impulsion.

De manière connue, les fixations classiques (4) présentent une extrémité avant recevant des moyens (30) de solidarisation et d'articulation de la chaussure. Le reste de la fixation est relativement profilé. Il possède deux nervures parallèles (15,16) à l'axe longitudinal, et interrompues à intervalles réguliers. Ces deux nervures, posées sur une plaque plane horizontale (31), sont destinées à coopérer avec les encoches (11,12) prévues à cet effet sous la semelle (5) de la chaussure (1).

Comme illustré à la figure 11, la fixation (4) présente les moyens caractéristiques de l'invention dans la zone (32) correspondant au dégagement (9) de la chaussure. Ceux-ci sont constitués d'un ensemble de nervures verticales (33) reliées par leur base à la plaque plane (31). Les bords de ces nervures (33) orientés vers le dégagement (9) en épousent la forme galbée (34).

Les variantes de ce mode de réalisation sont analogues à celles décrites pour la première forme de réalisation, c'est-à-dire qu'il est possible de recouvrir les bords internes des nervures avec une plaque en forme pour augmenter la surface de contact entre la fixation et la chaussure, tout en améliorant la rigidité de l'ensemble.

Il est également possible de placer une plaque de rigidification sur les bords latéraux des nervures, ou de relier ces nervures verticales (33) par des nervures horizontales.

Les moyens carctéristiques peuvent faire partie du ski, indépendamment de la fixation. Dans une première forme de réalisation (voir figure 12), le ski comporte un bossage (40) de forme complémentaire au dégagement (9). Dans une forme différente, le bossage (40) est réalisé indépendamment du ski et est ensuite solidarisé par collage, rivetage ou encore vissage (voir figure 13).

### Troisième forme de réalisation

Il est également possible que les moyens soient implantés en partie sur le ski et en partie sur la chaussure. Dans ce cas, on remplace avantageusement l'utilisation des rails de guidage (15,16) grâce à la coopération du bossage (40) qui pénètre à l'intérieur de l'espace formé par le dégagement (9) et la surface externe (25) pour venir prendre appui (voir figure 10).

Dans une autre forme d'exécution, le dégagement et le bossage épousent des formes complémentaires, éventuellement en marches d'escalier. (voir figure 7 et 8).

Grâce à ces moyens d'appui et de rigidification, lors de la phase d'impulsion, les efforts produits par le skieur sont transmis à la fixation par toute la longueur de la semelle, y compris par la zone intérieure de la voute plantaire qui constitue le prolongement direct du membre inférieur. Cette bonne utilisation des appuis permet d'éviter les déformations des chaussures observées au niveau des maléoles internes.

En outre, ces moyens contribuent à la rigidité longitudinale de la chaussure et permettent de diminuer le cintrage de la semelle lors des efforts de poussée.

## Revendications

1. Ensemble chaussure-fixation-ski pour la pratique du ski de fond, comprenant:
- une fixation (4) proprement dite, disposée sur le dessus du ski pour solidariser la chaussure (1) au ski ;
- une chaussure (1) comportant :
• une semelle (5) présentant à l'avant des moyens de solidarisation à la fixation (4), au moins dans sa partie avant ;
• un contrefort (6) entourant le talon (7) et se prolongeant vers l'avant (8) sur la face interne de la chaussure jusqu'au niveau de l'avant-pied en formant avec la semelle un dégagement concave (9) disposé au niveau de la voûte plantaire ;
caractérisé en ce qu'il comprend également des moyens d'appui ménagés dans le dégagement concave (9) et comblant l'espace compris entre le ski et le dégagement concave, destinés lors de l'impulsion, à prendre appui sur la zone du ski à l'aplomb du dégagement (9) et à éviter la déformation latérale du contrefort (6) au niveau du dégagement (9).

2. Ensemble chaussure-fixation-ski selon la revendication 1, caractérisé en ce que les moyens sont ménagés sur la chaussure (1).

3. Ensemble chaussure-fixation-ski selon la revendication 2, caractérisé en ce que les moyens sont constitués d'une pluralité de nervures (20) qui sont rattachées à la chaussure (1) au niveau du dégagement concave (9), qui s'étendent latéralement sensiblement jusqu'à l'aplomb (24) de la partie haute du dégagement (9), et qui sont destinées à prendre appui sur le ski par leur bord inférieur (22).

4. Ensemble chaussure-fixation-ski selon la revendication 3, caractérisé en ce que la chaussure (1) comporte une paroi (25) sensiblement verticale, reliant les bords latéraux (23) des nervures (20).

5. Ensemble chaussure-fixation-ski selon la revendication 3, caractérisé en ce que les bords inférieurs (22) des nervures (20) sont reliés par une plaque rigide horizontale (26), qui transmet l'appui des nervures sur le ski.

6. Ensemble chaussure-fixation-ski selon l'une des revendications 3 à 5, caractérisé en ce que les nervures verticales (20) sont reliées par un ensemble de nervures horizontales (27), aptes à améliorer la rigidité longitudinale de la chaussure.

7. Ensemble chaussure-fixation-ski selon la revendication 2, dans lequel la semelle de la chaussure (1) présente deux rainures longitudinales, respectivement interne (11) et externe (12), aptes à coopérer avec des nervures (15,16) complémentaires situées sur la fixation (4) pour un bon maintien latéral, caractérisé en ce que les moyens présentent une forme constituant un prolongement de la rainure interne (11).

8. Ensemble chaussure-fixation-ski selon la revendication 1, caractérisé en ce que les moyens sont ménagés sur la fixation (4).

9. Ensemble chaussure-fixation-ski selon la revendication 8, caractérisé en ce que la fixation (4) présente un ensemble de nervures verticales (33) et transversales, qui sont rattachées à la fixation (4) au niveau de la zone à l'aplomb (32) du dégagement concave (9) et qui sont destinées à recevoir les appuis du dégagement de la chaussure par leurs bords supérieurs.

10. Ensemble chaussure-fixation-ski selon la revendication 8, caractérisé en ce que les nervures (33) sont couvertes par une surface (34) destinée à venir au contact du dégagement (9).

11. Ensemble chaussure-fixation-ski selon la revendication 1, caractérisé en ce que les moyens d'appui sont ménagés sur le ski.

12. Ensemble chaussure-fixation-ski selon l'une des revendications 1, caractérisé en ce que les moyens d'appui sont ménagés à la fois sur la chaussure et sur l'ensemble ski-fixation, et en ce qu'ils coopèrent entre eux.

13. Ensemble chaussure-fixation-ski selon la revendication 1, caractérisé en ce que les moyens d'appui sont amovibles.

14. Ensemble chaussure-fixation-ski selon l'une des revendications 1 à 7, caractérisé en ce que les nervures (20) sont surmoulées sur la chaussure.

15. Ensemble chaussure-fixation-ski selon l'une des revendications 1 à 7, caractérisé en ce que les nervures (20) sont en un matériau différent du matériau du dégagement (9) de la chaussure.

## Patentansprüche

1. Anordnung aus Schuh, Bindung und Ski zum Ausüben des Skilanglaufs, welche folgendes umfaßt:
- eine Bindung (4) im eigentlichen Sinne, welche oben auf dem Ski angeordnet ist, um den Schuh (1) fest mit dem Ski zu verbinden;
- einen Schuh (1) mit:
• einer Sohle (5), welche vorn Mittel zur festen Verbindung mit der Bindung (4) aufweist, wenigstens an ihrem vorderen Teil;
• einer Kappe (6), welche die Ferse (7) umgibt und sich nach vorn (8) auf der Innenseite des Schuhs bis zum Bereich des vorderen Fußes fortsetzt, wobei sie mit der Sohle eine im Bereich der Fußwölbung angeordnete konkave Aussparung (9) bildet;
**dadurch gekennzeichnet,** daß sie ebenfalls Stützmittel umfaßt, welche in der konkaven Aussparung (9) angebracht sind und den zwischen dem Ski und der konkaven Aussparung eingeschlossenen Raum ausfüllen und welche dazu bestimmt sind, sich beim Abstoßen auf dem Bereich des Skis senkrecht zu der Aussparung (9) abzustützen und die seitliche Verformung der Kappe (6) im Bereich der Aussparung (9) zu vermeiden.

2. Anordnung aus Schuh, Bindung und Ski nach Anspruch 1, **dadurch gekennzeichnet,** daß die Mittel an dem Schuh (1) angebracht sind.

3. Anordnung aus Schuh, Bindung und Ski nach Anspruch 2, **dadurch gekennzeichnet,** daß die Mittel aus mehreren Rippen (20) bestehen, welche an dem Schuh (1) im Bereich der konkaven Aussparung (9) befestigt sind, sich seitlich im wesentlichen bis zur Senkrechten (24) des oberen Teils der Aussparung (9) erstrecken und die dazu bestimmt sind, sich mit ihrem unteren Rand (22) auf dem Ski abzustützen.

4. Anordnung aus Schuh, Bindung und Ski nach Anspruch 3, **dadurch gekennzeichnet,** daß der Schuh (1) eine im wesentlichen vertikale Wandung (25) umfaßt, welche die seitlichen Ränder (23) der Rippen (20) miteinander verbindet.

5. Anordnung aus Schuh, Bindung und Ski nach Anspruch 3, **dadurch gekennzeichnet,** daß die unteren Ränder (22) der Rippen (20) durch eine steife horizontale Platte (26) miteinander verbunden sind, die die Stützkraft der Rippen auf den Ski überträgt.

6. Anordnung aus Schuh, Bindung und Ski nach einem der Ansprüche 3 bis 5, **dadurch gekennzeichnet,** daß die vertikalen Rippen (20) durch eine Anordnung aus horizontalen Rippen (27) miteinander verbunden sind, welche die Steifigkeit des Schuhs in Längsrichtung verbessern.

7. Anordnung aus Schuh, Bindung und Ski nach Anspruch 2, bei der die Sohle des Schuhs (1) zwei Längsnuten, nämlich eine innere (11) und eine äußere (12), aufweist, welche mit auf der Bindung (4) angeordneten komplementären Rippen (15,16) für einen guten seitlichen Halt zusammenwirken, **dadurch gekennzeichnet,** daß die Mittel eine Form aufweisen, welche eine Verlängerung der inneren Nut (11) bildet.

8. Anordnung aus Schuh, Bindung und Ski nach Anspruch 1, **dadurch gekennzeichnet,** daß die Mittel auf der Bindung (4) angebracht sind.

9. Anordnung aus Schuh, Bindung und Ski nach Anspruch 8, **dadurch gekennzeichnet,** daß die Bindung (4) eine Anordnung aus vertikalen (33) und quer verlaufenden Rippen aufweist, welche an der Bindung (4) im zu der konkaven Aussparung (9) senkrechten Bereich (32) befestigt sind und die dazu bestimmt sind, die Stützkräfte der Aussparung des Schuhs mit ihren oberen Rändern aufzunehmen.

10. Anordnung aus Schuh, Bindung und Ski nach Anspruch 8, **dadurch gekennzeichnet,** daß die Rippen (33) mit einer Fläche (34) bedeckt sind, die dazu bestimmt ist, mit der Aussparung (9) in Kontakt zu kommen.

11. Anordnung aus Schuh, Bindung und Ski nach Anspruch 1, **dadurch gekennzeichnet,** daß die Stützmittel auf dem Ski angebracht sind.

12. Anordnung aus Schuh, Bindung und Ski nach Anspruch 1, **dadurch gekennzeichnet,** daß Stützmittel sowohl an dem Schuh als auch an der Anordnung aus Ski und Bindung angebracht sind und daß sie miteinander zusammenwirken.

13. Anordnung aus Schuh, Bindung und Ski nach Anspruch 1, **dadurch gekennzeichnet,** daß die Stützmittel lösbar sind.

14. Anordnung aus Schuh, Bindung und Ski nach einem der Ansprüche 1 bis 7, **dadurch gekennzeichnet,** daß die Rippen (20) auf den Schuh aufgegossen sind.

15. Anordnung aus Schuh, Bindung und Ski nach einem der Ansprüche 1 bis 7, **dadurch gekennzeichnet,** daß die Rippen (20) aus einem anderen Material sind als die Aussparung (9) des Schuhs.

## Claims

1. Boot/binding/ski assembly for cross-country skiing, comprising:
- a binding (4) proper, arranged on the top of the ski in order to secure the boot (1) to the ski;
- a boot (1) including:
• a sole (5) having, at the front, means for securing to the binding (4), at least in its front part;
• a counter (6) surrounding the heel (7) and extending towards the front (8) on the inner face of the boot as far as the level of the vamp, forming, with the sole, a concave recess (9) arranged at the location of the arch of the foot;
characterized in that it also comprises support means, provided in the concave recess (9) and filling in the space between the ski and the concave recess, intended, during propulsion, to bear on the area of the ski in line with the recess (9) and to prevent the lateral deformation of the counter (6) at the location of the recess (9).

2. Boot/binding/ski assembly according to Claim 1, characterized in that the means are provided on the boot (1).

3. Boot/binding/ski assembly according to Claim 2, characterized in that the means consist of a plurality of ribs (20) which are attached to the boot (1) at the location of the concave recess (9), which extend laterally substantially in line (24) with the top part of the recess (9), and which are intended to bear on the ski via their lower edge (22).

4. Boot/binding/ski assembly according to Claim 3, characterized in that the boot (1) includes a substantially vertical wall (25) connecting the lateral edges (23) of the ribs (20).

5. Boot/binding/ski assembly according to Claim 3, characterized in that the lower edges (22) of the ribs (20) are connected by a horizontal rigid plate (26) which transmits the bearing of the ribs on the ski.

6. Boot/binding/ski assembly according to one of Claims 3 to 5, characterized in that the vertical ribs (20) are connected by a set of horizontal ribs (27) which are suitable for improving the longitudinal stiffness of the boot.

7. Boot/binding/ski assembly according to Claim 2, wherein the sole of the boot (1) has two longitudinal grooves, an inner groove (11) and an outer groove (12), respectively, which are suitable for interacting with complementary ribs (15, 16) located on the binding (4) for good lateral holding, characterized in that the means have a form which constitutes an extension of the inner groove (11).

8. Boot/binding/ski assembly according to Claim 1, characterized in that the means are provided on the binding (4).

9. Boot/binding/ski -assembly according to Claim 8, characterized in that the binding (4) has a set of vertical (33) and transverse ribs which are attached to the binding (4) at the location of the region in line (32) with the concave recess (9) and which are intended to receive the supports of the recess of the boot via their upper edges.

10. Boot/binding/ski assembly according to Claim 8, characterized in that the ribs (33) are covered by a surface (34) intended to come into contact with the recess (9).

11. Boot/binding/ski assembly according to Claim 1, characterized in that the support means are provided on the ski.

12. Boot/binding/ski assembly according to Claim 1, characterized in that the support means are provided both on the boot and on the ski/binding assembly, and in that they interact with one another.

13. Boot/binding/ski assembly according to Claim 1, characterized in that the support means are removable.

14. Boot/binding/ski assembly according to one of Claims 1 to 7, characterized in that the ribs (20) are overmoulded on the boot.

15. Boot/binding/ski assembly according to one of Claims 1 to 7, characterized in that the ribs (20) are made from a material which is different from the material of the recess (9) of the boot.
